# EUROPÄISCHE PATENTSCHRIFT

(11) **EP 0 937 200 B1**
(45) Veröffentlichungstag und Bekanntmachung des Hinweises auf die Patenterteilung: **10.04.2002**
(21) Anmeldenummer: 98941251.5
(22) Anmeldetag: 30.06.1998
(51) Int. Cl.: F02M 51/06, F02M 61/16

(54) **ELEKTROMAGNETISCH BETÄTIGBARES VENTIL**
ELECTROMAGNETICALLY ACTUATED VALVE
SOUPAPE A COMMANDE ELECTROMAGNETIQUE

(30) Priorität: 09.09.1997 DE 19739324
(43) Veröffentlichungstag der Anmeldung: 25.08.1999
(73) Patentinhaber: ROBERT BOSCH GMBH, 70442 Stuttgart (DE)
(72) Erfinder: GRANER, Jürgen, D-74372 Sersheim (DE); EICHENDORF, Andreas, D-73614 Schorndorf (DE); SEBASTIAN, Thomas, D-70193 Stuttgart (DE)
(86) Internationale Anmeldenummer: DE9801788
(87) Internationale Veröffentlichungsnummer: WO9913211

(56) Entgegenhaltungen:
- DE-A- 19 503 820
- DE-A- 19 503 821
- DE-C- 4 003 227
- US-A- 5 373 992

## Beschreibung

Die Erfindung geht aus von einem elektromagnetisch betätigbaren Ventil, insbesondere einem Brennstoffeinspritzventil für Brennstoffeinspritzanlagen von Brennkraftmaschinen, nach der Gattung des Hauptanspruchs. Aus der DE-PS 40 03 227 geht ein Brennstoffeinspritzventil hervor, bei welchem ein rohrförmiger Kern von einer Magnetspule umgeben ist. An dem abspritzseitigen Ende des Kerns schließt sich ein Anker an, welcher mit einem Ventilschließkörper verbunden ist, der mit einem Ventilsitz zusammenwirkt. Der Ventilsitz ist an einem Ventilsitzkörper ausgebildet, welcher in einem rohrförmigen Ventilsitzträger gehalten ist. Der Ventilsitzkörper dient gleichzeitig als Teilelement für den magnetischen Rückfluß des magnetischen Flußkreises. Dazu umschließt der Ventilsitzträger an seinem dem abspritzseitigen Ende gegenüberliegenden Ende den Anker hülsenartig und leitet den magnetischen Rückfluß radial zu einem Leitelement, welches den Ventilsitzträger mit dem Kern axial verbindet und somit den magnetischen Flußkreis schließt. Um einen magnetischen Kurzschluß zwischen dem Kern und dem als Rückflußkörper dienenden Ventilsitzträger zu vermeiden, ist der Ventilsitzträger von dem Kern durch ein nicht magnetisches Zwischenteil getrennt, das als metalleries Ventilinnenrohr ausgebildet ist. Der magnetische Fluß tritt daher nicht unmittelbar von dem Kern in den Ventilsitzträger über, sondern in beabsichtigter Weise mittelbar über den Anker, so daß auf den Anker bei elektrischer Erregung der Magnetspule eine axiale Kraftkomponente zum Öffnen des Brennstoffeinspritzventils ausgeübt wird.

Die Ausbildung des metallenen Zwischenteils als zusätzliches Drehteil erfordert jedoch einen zusätzlichen Fertigungsaufwand und einen zusätzlichen Montageaufwand. Der Kern, der Ventilsitzträger und das nicht magnetische Zwischenteil werden als separate Drehteile gefertigt und müssen durch zwei Schweißnähte miteinander verbunden werden. Die Schweißnähte dienen gleichzeitig der hydraulischen Abdichtung, so daß ein Übertritt des Brennstoffs in einen die Magnetspule aufnehmenden Ringraum verhindert wird. An die Qualität der Schweißnähte sind daher besondere Anforderungen zu stellen und ein vereinfachtes Schweißverfahren, z. B. ein Punktschweißverfahren, kann nicht zur Anwendung kommen. In dem metallenen, nicht magnetischen Zwischenteil können ferner Wirbelströme auftreten, die den Wirkungsgrad der elektromagnetischen Betätigung des Ventils beeinträchtigen.

In der DE-PS 195 03 821 ist bereits vorgeschlagen worden, den Kern und den Ventilsitzträger als einteiliges Bauteil auszubilden. Die magnetische Trennung zwischen dem Kern und dem Ventilsitzträger wird dabei durch eine magnetische Drosselstelle erzielt. Das einteilige, den Kern und den Ventilsitzträger bildende Gesamtbauteil ist dabei im Bereich der Drosselstelle mit einer äußerst geringen Wandstärke von beispielsweise 0,2 mm ausgebildet. Bei einer magnetischen Erregung der Magnetspule wird in diesem Bereich die Sättigungsflußdichte erreicht, so daß eine Drosselung des magnetischen Flusses auftritt und der die Sättigungsflußdichte der Drosselstelle überschreitende magnetische Fluß von dem Kern über den Anker in den Ventilsitzträger übertritt. Durch die geringe Wandstärke im Bereich der magnetischen Drosselstelle ist jedoch die mechanische Stabilität des den Kern und den Ventilsitzträger bildenden Gesamtbauteils beeinträchtigt, so daß die Montage eine entsprechende Vorsicht und Präzision erfordert. Die an der Drosselstelle auftretende Sättigungsflußdichte steht grundsätzlich für die magnetische Betätigung des Ankers nicht zur Verfügung und verschlechtert somit den Wirkungsgrad der elektromagnetischen Betätigung. Der Stromfluß in der Magnetspule ist entsprechend zu erhöhen und die dabei entstehende thermische Verlustleistung ist zusätzlich abzuführen.

### Vorteile der Erfindung

Das erfindungsgemäße elektromagnetisch betätigbare Ventil mit den kennzeichnenden Merkmalen des Hauptanspruchs hat demgegenüber den Vorteil, daß die magnetische Trennstelle zwischen dem Kern und dem Rückflußkörper in einfacher Weise realisiert ist, indem der ferritische oder ferromagnetische Werkstoff des Kerns bzw. des Rückflußkörpers im Bereich der Trennstelle mechanisch verspannt ist. Dabei kann die Trennstelle eine relativ große Wandstärke aufweisen, so daß eine mechanische Instabilität an der magnetischen Trennstelle nicht auftritt. Durch die einfache Ausbildung der magnetischen Trennstelle werden die Montage- und Fertigungskosten erheblich gesenkt. Eine automatische oder halbautomatische Fertigung ist möglich.

Durch die in den Unteransprüchen aufgeführten Maßnahmen sind vorteilhafte Weiterbildungen und Verbesserungen des im Hauptanspruch angegebenen elektromagnetisch betätigbaren Ventils möglich.

Die mechanische Verspannung im Bereich der Trennstelle kann in besonders vorteilhafter Weise durch eine plastische Verformung erzeugt werden, wobei der Werkstoff im Bereich der Trennstelle unter einer mechanischen Eigenspannung steht. Die plastische Verformung kann z. B. durch ein geeignetes Pressen, Stemmen oder Prägen in einem automatischen Fertigungsverfahren realisiert werden.

Besonders vorteilhaft ist es ferner, den Kern und den Rückflußkörper als einstückiges Gesamtbauteil auszubilden und die magnetische Trennstelle durch eine plastische Verformung an dem einstückigen Gesamtbauteil zu realisieren. Die Montage- und Fertigungskosten werden bei dieser Weiterbildung auf ein Minimum reduziert. Dabei kann an dem einstückigen Gesamtbauteil im Bereich der plastisch verformten magnetischen Trennstelle eine den Anker umgebende ringförmige Aussparung ausgebildet sein, um zu verhindern, daß die Führung des Ankers in dem den Anker umgebenden Rückflußkörper durch die Trennstelle beeinträchtigt wird. Die Trennstelle kann sich dabei über einen zwischen dem Kern und dem Anker ausgebildeten Spalt axial hinaus erstrecken, um sicherzustellen, daß der Anker an dem abspritzseitigen Ende des Kerns und nicht an der plastisch verformten Trennstelle anschlägt und somit der Ventilhub durch die plastisch verformte Trennstelle nicht beeinträchtigt ist.

### Zeichnung

Ausführungsbeispiele der Erfindung sind in der Zeichnung vereinfacht dargestellt und in der nachfolgenden Beschreibung näher erläutert. Es zeigen
- Fig. 1: ein erstes Ausführungsbeispiel eines erfindungsgemäß ausgestalteten Ventils in einer ausschnittsweisen, geschnittenen Prinzipdarstellung,
- Fig. 2: die magnetische Induktion B als Funktion der magnetischen Feldstärke H für einen vorzugsweise verwendeten Werkstoff,
- Fig. 3: ein zweites Ausführungsbeispiel eines erfindungsgemäß ausgestalteten Ventils in einer geschnittenen Darstellung, und
- Fig. 4: den Ausschnitt IV in Fig. 3.

### Beschreibung der Ausführungsbeispiele

Fig. 1 zeigt einen Schnitt durch einen Ausschnitt eines erfindungsgemäßen, elektromagnetisch betätigbaren Ventils, z. B. eines Brennstoffeinspritzventils, in einer schematischen Darstellung. Ein Kern 3 aus einem ferritischen oder ferromagnetischen Material ist rohrförmig ausgebildet und wird von einer Magnetspule 2 umgeben. Der Kern 3 weist eine axiale Längsbohrung 4 auf, in welchem ein Fluid, z. B. Brennstoff, strömt. Die Strömungsrichtung ist durch den Pfeil 5 angedeutet. An seinem stromabwärtigen Ende weist der Kern 3 eine Stirnfläche 6 auf, welcher eine stromaufwärtige Stirnfläche 7 eines Ankers 8 gegenüberliegt. In dem in Fig. 1 dargestellten Ruhezustand des elektromagnetisch betätigbaren Ventils 1 ist zwischen der stromabwärtigen Stirnfläche 6 des Kerns 3 und der stromaufwärtigen Stirnfläche 7 des Ankers 8 ein Spalt 9 ausgebildet. Bei Erregung der Magnetspule 2 durch einen elektrischen Strom wird die stromaufwärtige Stirnfläche 7 des Ankers 8 an die stromabwärtige Stirnfläche 6 gezogen, so daß die Stirnfläche 7 des Ankers 8 an der Stirnfläche 6 des Kerns 3 anschlägt. Ein mit dem Anker 8 verbundener, in Fig. 1 nicht dargestellter Ventilschließkörper hebt dabei von einem ebenfalls nicht dargestellten Ventilsitz ab, so daß das Ventil 1 öffnet. Der nicht dargestellte Ventilschließkörper kann über eine nur schematisch dargestellte Ventilnadel 15 mit dem Anker 8 in Verbindung stehen.

Zur Betätigung des Ventils 1 erzeugt die Magnetspule 2 einen magnetischen Fluß, der von dem Kern 3 über den Spalt 9 in den Anker 8 eintritt und aus dem Anker 8 in radialer Richtung zu einem den Anker 8 umgebenden Rückflußkörper 10 übertritt. Der Rückflußkörper 10 ist im in Fig. 1 dargestellten Ausführungsbeispiel über eine noch genauer zu beschreibende Trennstelle 12 mit dem Kern 3 einstückig ausgebildet. Ferner ist ein Leitelement 11 vorgesehen, das den magnetischen Rückfluß zu dem Kern 3 zurückführt. Der Kern 3, der Anker 8, der Rückflußkörper 10 und das Leitelement 11 bilden dabei einen geschlossenen magnetischen Flußkreis. Die Trennstelle 12 hat auch eine Abdichtfunktion, um das in der Längsbohrung 4 des Kerns 3 strömende Fluid von einem Ringraum 13, welcher die Magnetspule 2 beherbergt, hydraulisch dichtend zu isolieren. Das Fluid kann z. B. über an der Stirnfläche 7 des Ankers 8 vorgesehene radiale Nuten zu einem den Anker 8 radial umgebenden Spalt 14 geführt werden, um in Richtung auf den Ventilsitz weiterzuströmen. Andererseits kann der Anker 8 selbst unmittelbar axial verlaufende Strömungsbohrungen oder -nuten aufweisen.

Die Trennstelle 12 ist erfindungsgemäß aus dem gleichen ferritischen oder ferromagnetischen Material wie der Kern 3 und der Rückflußkörper 10 ausgebildet, so daß die Trennstelle 12 mit dem Kern 3 und/oder dem Rückflußkörper 10 einstückig ausgebildet sein kann, ohne daß für die Trennstelle 12 ein zusätzliches Zwischenteil z. B. aus einem nicht magnetischen Metall oder einem Kunststoffmaterial erforderlich ist. Um einen magnetischen Kurzschluß zwischen dem Kern 3 und dem Rückflußkörper 10 zu vermeiden, darf die Trennstelle 12 jedoch keinen oder nur einen unwesentlichen magnetischen Fluß von dem Kern 3 unmittelbar auf den Rückflußkörper 10 unter Umgehung des Ankers 8 übertragen. Erfindungsgemäß wird daher vorgeschlagen, daß der Kern 3 und/oder der Rückflußkörper 10 aus einem ferritischen oder ferromagnetischen Werkstoff besteht, dessen Permeabilität von der mechanischen Spannung, unter welcher der Werkstoff steht, abhängt und daß der Kern 3 und/oder der Rückflußkörper 10 in einem Grenzbereich zwischen dem Kern 3 und dem Rückflußkörper 10 zur Ausbildung der magnetischen Trennstelle 12 mechanisch verspannt ist. Vorzugsweise ist der Werkstoff des Kerns 3 und/oder des Rückflußkörpers 10 im Bereich der magnetischen Trennstelle 12 plastisch so verformt, daß der Werkstoff im Bereich der Trennstelle 12 unter einer mechanischen Eigenspannung steht, die die Permeabilität gegenüber dem spannungsfreien Zustand des Werkstoffs erheblich reduziert.

Lediglich beispielhaft ist für einen bevorzugten Werkstoff für den Kern 3, den Rückflußkörper 10 und die Trennstelle 12 zur Verdeutlichung der Erfindung in Fig. 2 die magnetische Induktion B als Funktion der magnetischen Feldstärke H dargestellt. Der Quotient aus der magnetischen Induktion B und der magnetischen Feldstärke H ergibt dabei in bekannter Weise die Permeabilität$\text{µ = B/H.}$

Der dargestellte funktionelle Zusammenhang zwischen der magnetischen Induktion B und der magnetischen Feldstärke H bezieht sich auf den im Handel befindlichen ferritischen Magnetwerkstoff DMER 1F (K-M35FL). Selbstverständlich sind auch andere ferritische oder ferromagnetische Werkstoffe zur Ausführung der Erfindung geeignet. Der in dem Diagramm 30 dargestellte Magnetwerkstoff wurde lediglich schlußgeglüht. Entsprechend dem Diagramm 31 hingegen wurde der magnetische Werkstoff nach der Schlußglühung einer mechanischen Spannung von 120 N/mm² ausgesetzt. Ein Vergleich der beiden Diagramme läßt erkennen, daß die Permeabilität µ für den einer mechanischen Spannung ausgesetzten Magnetwerkstoff im Bereich einer magnetischen Feldstärke H unterhalb 1,0 kA/m relativ gering ist und erst im Bereich oberhalb von 1,0 kA/m deutlich ansteigt. Für den spannungsfreien Magnetwerkstoff hingegen ergibt sich in einem Bereich der magnetischen Feldstärke H unterhalb von 10 kA/m im Vergleich zu dem einer mechanischen Spannung ausgesetzten magnetischen Werkstoff eine deutlich größere Permeabilität µ.

Die Erfindung macht sich dies insofern zunutze, als an der magnetischen Trennstelle 12 der Werkstoff zur Verringerung der Permeabilität und somit zur Verringerung der Flußdichte bei vorgegebener Feldstärke mechanisch verspannt ist. Vorzugsweise wird diese mechanische Verspannung durch eine plastische Verformung des Werkstoffs im Bereich der Trennstelle 12, z. B. durch Verstemmen, Verpressen oder durch Prägen erzielt, so daß der Werkstoff unter einer mechanischen Eigenspannung steht. Der Vorteil besteht dabei insbesondere darin, daß für die Trennstelle 12 kein separates Bauteil erforderlich ist, sondern die Trennstelle 12 aus dem gleichen ferritischen oder ferromagnetischen Werkstoff gefertigt werden kann, aus dem auch der Kern 3 und/oder der Rückflußkörper 10 besteht. Der Kern 3 und der Rückflußkörper 10 können mit der Trennstelle 12 daher integral zu einem einstückigen Gesamtbauteil verbunden sein. Dabei weist die Trennstelle 12 einen relativ hohen magnetischen Widerstand auf und verringert den magnetischen Kurzschlußfluß zwischen dem Kern 3 und dem Rückflußkörper 10. Gleichzeitig gewährleistet die Trennstelle 12 eine hydraulische Abdichtung des die Magnetspule 2 aufnehmenden Ringraums 13 gegenüber dem durch das erfindungsgemäße Ventil 1 strömenden Fluids.

Fig. 3 zeigt ein praktisches Ausführungsbeispiel eines erfindungsgemäßen, elektromagnetisch betätigbaren Ventils 1 in Form eines Brennstoffeinspritzventils für Brennstoffeinspritzanlagen von gemischverdichtenden, fremdgezündeten Brennkraftmaschinen. Bereits anhand von Fig. 1 beschriebene Elemente sind mit übereinstimmenden Bezugszeichen versehen, um die Zuordnung zu erleichtern.

Das in der Fig. 3 dargestellte elektromagnetisch betätigbare Ventil 1 in der Form eines Brennstoffeinspritzventils hat einen von einer Magnetspule 2 umgebenen, als Brennstoffeinlaßstutzen dienenden rohrförmigen Kern 3 als sogenannten Innenpol. Ein Spulenkörper 40 nimmt eine Bewicklung der Magnetspule 2 auf. Der Kern 3 ist nicht wie bei den Brennstoffeinspritzventilen des Standes der Technik als ein Bauteil ausgeführt, das mit einem Kernende 41 tatsächlich abschließt, sondern der Kern 3 verläuft über die magnetische Trennstelle 12 weiter in stromabwärtiger Richtung, so daß ein stromabwärts des Spulenkörpers 40 angeordnetes rohrförmiges Anschlußteil, das im weiteren Verlauf als Rückflußkörper 10 bezeichnet ist, als sogenannter Außenpol einteilig mit dem Kern 3 ausgebildet ist, wobei das entstehende Gesamtbauteil als Ventilrohr 42 bezeichnet wird. Als Übergang vom Kern 3 zum Rückflußkörper 10 besitzt das Ventilrohr 42 eine magnetische Trennstelle 12.

Aus dem unteren Kernende 41 des Kerns 3 geht konzentrisch zu einer Ventillängsachse 43, um die sich auch der Kern 3 und der Rückflußkörper 10 konzentrisch erstrecken, die magnetische Trennstelle 12 hervor. In diesem dem Kernende 41 unmittelbar stromabwärts folgenden Bereich sind bei bekannten Brennstoffeinspritzventilen metallene, unmagnetische Zwischenteile vorgesehen, die für eine magnetische Trennung von Kern 3 und Rückflußkörper 10 sorgen. Damit ist bei den bekannten Brennstoffeinspritzventilen gewährleistet, daß der magnetische Fluß um das unmagnetische Zwischenteil herum in dem elektromagnetischen Kreis über den Anker 8 fließt. Die Betätigung des Brennstoffeinspritzventils erfolgt auch bei der erfindungsgemäßen Anordnung in bekannter Weise elektromagnetisch.

In dem Rückflußkörper 10 verläuft eine Längsbohrung 44, die konzentrisch zu der Ventillängsachse 43 ausgebildet ist. In der Längsbohrung 44 ist eine z. B. rohrförmige Ventilnadel 45 angeordnet, die an ihrem stromabwärtigen Ende 46 mit einem kugelförmigen Ventilschließkörper 47, an dessen Umfang beispielsweise fünf Abflachungen 48 zum Vorbeiströmen des Brennstoffs vorgesehen sind, beispielsweise durch Schweißen verbunden ist.

Zur axialen Bewegung der Ventilnadel 45 und damit zum Öffnen entgegen der Federkraft einer Rückstellfeder 49 bzw. Schließen des Einspritzventils dient der elektromagnetische Kreis mit der Magnetspule 2, dem Kern 3 und dem Anker 8. Der Anker 8 ist mit dem dem Ventilschließkörper 47 abgewandten Ende der Ventilnadel 45 durch eine Schweißnaht verbunden und auf den Kern 3 ausgerichtet. In das stromabwärts liegende, dem Kern 3 abgewandte Ende des auch als Ventilsitzträger dienenden Rückflußkörpers 10 ist in der Längsbohrung 44 ein zylinderförmiger Ventilsitzkörper 50, der einen mit dem Ventilschließkörper 47 zusammenwirkenden Ventilsitz aufweist, durch Schweißen dicht montiert.

Zur Führung des Ventilschließkörpers 47 während der Axialbewegung der Ventilnadel 45 mit dem Anker 8 entlang der Ventillängsachse 43 dient eine Führungsöffnung 51 des Ventilsitzkörpers 50. Der kugelförmige Ventilschließkörper 47 wirkt mit dem sich in Strömungsrichtung kegelstumpfförmig verjüngenden Ventilsitz des Ventilsitzkörpers 50 zusammen. An seiner dem Ventilschließkörper 47 abgewandten Stirnseite ist der Ventilsitzkörper 50 mit einer beispielsweise topfförmig ausgebildeten Spritzlochscheibe 52 fest verbunden. Die topfförmige Spritzlochscheibe 52 besitzt wenigstens eine, beispielsweise vier durch Erodieren oder Stanzen ausgeformte Abspritzöffnungen 53. Für eine exakte Führung des mit der Ventilnadel 45 verbundenen Ankers 8 während der Axialbewegung werden bei den bekannten Brennstoffeinspritzventilen die unmagnetischen Zwischenteile genutzt, die äußerst exakt und hochgenau z. B. auf Präzisionsdrehmaschinen hergestellt werden, um ein kleines Führungsspiel zu erzielen. Da bei dem erfindungsgemäßen Brennstoffeinspritzventil kein Zwischenteil nötig ist, ist es sinnvoll, am äußeren Umfang des Ankers 8 wenigstens eine Führungsfläche, die z. B. durch Drehen hergestellt ist, vorzusehen. Die Führungsfläche kann z. B. als ein umlaufender durchgehender Führungsring oder als mehrere am Umfang mit einem Abstand zueinander ausgebildete Führungsflächen ausgeführt sein.

Die Einschubtiefe des Ventilsitzkörpers 50 mit der topfförmigen Spritzlochscheibe 52 bestimmt die Größe des Hubs der Ventilnadel 45. Dabei ist die eine Endstellung der Ventilnadel 45 bei nicht erregter Magnetspule 2 durch die Anlage des Ventilschließkörpers 47 am Ventilsitz des Ventilsitzkörpers 50 festgelegt, während sich die andere Endstellung der Ventilnadel 45 bei erregter Magnetspule 2 durch die Anlage des Ankers 8 am Kernende 41 ergibt. Die Magnetspule 2 ist von wenigstens einem, beispielsweise als Bügel ausgebildeten Leitelement 54 umgeben, das die Magnetspule 2 in Umfangsrichtung wenigstens teilweise umgibt sowie mit seinem einen Ende an dem Kern 3 und seinem anderen Ende an dem als Ventilsitzträger dienenden Rückflußkörper 10 anliegt und mit diesen z. B. durch Schweißen, Löten bzw. Kleben verbindbar ist.

Das Brennstoffeinspritzventil ist weitgehend mit einer Kunststoffumspritzung 55 umschlossen, die sich vom Kern 3 ausgehend in axialer Richtung über die Magnetspule 2 und das wenigstens eine Leitelement 54 bis zum Rückflußkörper 10 erstreckt, wobei das Leitelement 54 vollständig axial und in Umfangsrichtung überdeckt ist. Zu dieser Kunststoffumspritzung 55 gehört beispielsweise ein mitangespritzter, elektrischer Anschlußstecker 56. Das einteilige, sich in den Kern 3, die magnetische Trennstelle 12 und den Rückflußkörper 10 gliedernde Ventilrohr 42 erstreckt sich vollständig über die gesamte Länge des Brennstoffeinspritzventils.

Fig. 4 zeigt den Ausschnitt IV in Fig. 3 in einer vergrößerten Darstellung.

In Fig. 4 sind insbesondere der Anker 8, der Kern 3 und der über die Trennstelle 12 von dem Kern 3 getrennte Rückflußkörper 10 erkennbar. In der in Fig. 4 dargestellten Ruhestellung liegen die stromaufwärtige Stirnfläche 7 des Ankers 8 und die stromabwärtige Stirnfläche 6 des Kerns 3 durch den Spalt 9 beabstandet vor.

Aus Fig. 4 ist eine vorteilhafte geometrische Ausbildung der Trennstelle 12 deutlicher zu erkennen. Die Trennstelle 12 ist durch eine plastische Verformung zur Erzeugung der mechanischen Eigenspannung wulstartig geformt. Zwischen der Trennstelle 12 und dem stromaufwärtigen Ende des Ankers 8 ist eine ringförmige Aussparung 60 vorgesehen, die z. B. durch das Verformungswerkzeug, z.B. einen Prägestempel oder eine Prägematrize, ausgebildet werden kann. Die ringförmige Aussparung 60 erstreckt sich in axialer Richtung entgegen der Abspritzrichtung des Brennstoffeinspritzventils über den zwischen dem Kern 3 und dem Anker 8 ausgebildeten Spalt 9 hinaus. Durch die ringförmige Aussparung 60 ist sichergestellt, daß die Trennstelle 12 den Anker 8 an seinem radialen Umfang nicht berührt und somit die Führung des Ankers 8 nicht beeinträchtigt. Darüber hinaus wird sichergestellt, daß der Anker 8 mit seiner stromaufwärtigen Stirnfläche 7 nicht an der Trennstelle 12 anschlägt und die durch den Spalt 9 vorgegebene Größe des Ventilhubs durch den Wulst der Trennstelle 12 in keiner Weise beeinträchtigt ist.

Im Rahmen der Erfindung sind selbstverständlich auch vielfältige andere geometrische Ausformungen der Trennstelle 12 denkbar.

## Patentansprüche

1. Elektromagnetisch betätigbares Ventil (1), insbesondere Brennstoffeinspritzventil für Brennstoffeinspritzanlagen von Brennkraftmaschinen, mit einem von einer Magnetspule (2) umgebenen Kern (3), einem dem Kern (3) benachbarten Anker (8), mittels welchen ein mit einem Ventilsitz zusammenwirkender Ventilschließkörper (47) betätigbar ist, und einem den Anker (8) umgebenden Rückflußkörper (10), der von dem Kern (3) durch eine Trennstelle (12) magnetisch getrennt ist,
**dadurch gekennzeichnet,**
**daß** der Kern (3) und/oder der Rückflußkörper (10) aus einem ferritischen oder ferromagnetischen Werkstoff besteht, dessen Permeabilität von der mechanischen Spannung, unter welcher der Werkstoff steht, abhängig ist, und
**daß** der Kern (3) und/oder der Rückflußkörper (10) in einem Grenzbereich zwischen dem Kern (3) und dem Rückflußkörper (10) zur Ausbildung der Trennstelle (12) mechanisch verspannt ist.

2. Ventil nach Anspruch 1,
**dadurch gekennzeichnet,**
**daß** der Werkstoff des Kerns (3) und/oder des Rückflußkörpers (10) aufgrund einer plastischen Verformung im Bereich der magnetischen Trennstelle (12) unter einer mechanischen Eigenspannung steht.

3. Ventil nach Anspruch 1 oder 2,
**dadurch gekennzeichnet,**
**daß** der Kern (3) und der Rückflußkörper (10) als einstückiges Gesamtbauteil (42) ausgebildet sind, in welchem die Trennstelle (12) durch plastische Verformung ausgebildet ist.

4. Ventil nach Anspruch 3,
**dadurch gekennzeichnet,**
**daß** das den Kern (3) und den Rückflußkörper (10) bildende, einstückige Gesamtbauteil (42) den Anker (8) an seinem an den Kern (3) angrenzenden Ende so umschließt, daß radial zwischen der plastisch verformten Trennstelle (12) und dem Anker (8) eine ringförmige Aussparung (60) ausgebildet ist.

5. Ventil nach Anspruch 4,
**dadurch gekennzeichnet,**
**daß** sich die ringförmige Aussparung (60) in axialer Richtung über einen zwischen dem Kern (3) und dem Anker (8) ausgebildeten Spalt (9) hinaus erstreckt.

6. Ventil nach einem der Ansprüche 1 bis 5,
**dadurch gekennzeichnet,**
**daß** der den Anker (8) umgebende Rückflußkörper (10) rohrförmig ausgebildet ist und gleichzeitig als Ventilsitzträger dient, der einen Ventilsitzkörper (50) trägt, an welchem der Ventilsitz ausgebildet ist.

7. Ventil nach einem der Ansprüche 1 bis 6,
**dadurch gekennzeichnet,**
**daß** der Rückflußkörper (10) und der Kern (3) durch wenigstens ein die Magnetspule (2) umschließendes Leitelement (54) miteinander verbunden sind und der Kern (3), der Anker (8), der Rückflüßkörper (10) und das Leitelement (54) einen geschlossenen magnetischen Flußkreis bilden.

## Claims

1. Electromagnetically actuated valve (1), in particular a fuel injection valve for fuel injection systems of internal combustion engines, having a core (3) which surrounded by a solenoid (2), an armature (8) which is adjacent to the core (3) and by means of which a valve-closing element (47) which interacts with a valve seat can be actuated, and a return flow element (10) which surrounds the armature (8) and is magnetically separated from the core (3) by a disconnection point (12), **characterized in that** the core (3) and/or the return flow element (10) are composed of a ferritic or ferromagnetic material whose permeability is dependent on the mechanical stress which the material is subjected to, and **in that** the core (3) and/or the return flow element (10) is mechanically clamped in a boundary region between the core (3) and the return flow element (10) in order to form the disconnection point (12).

2. Valve according to Claim 1, **characterized in that** the material of the core (3) and/or of the return flow element (10) is subjected to mechanical internal stress as a result of plastic deformation in the vicinity of the magnetic disconnection point (12).

3. Valve according to Claim 1 or 2, **characterized in that** the core (3) and the return flow element (10) are embodied as a single-component composite element (42) in which the disconnection point (12) is embodied by plastic deformation.

4. Valve according to Claim 3, **characterized in that** the single-component composite element (42) which forms the core (3) and the return flow element (10) surrounds the armature (8) at its end adjoining the core (3) in such a way that an annular cut-out (60) is formed radially between the plastically deformed disconnection point (12) and the armature (8).

5. Valve according to Claim 4, **characterized in that** the annular recess (60) extends in the axial direction beyond a gap (9) formed between the core (3) and the armature (8).

6. Valve according to one of Claims 1 to 5, **characterized in that** the return flow element (10) which surrounds the armature (8) is of tubular construction and serves simultaneously as a valve seat carrier which bears a valve seat element (50) on which the valve seat is formed.

7. Valve according to one of Claims 1 to 6, **characterized in that** the return flow element (10) and the core (3) are connected to one another by means of at least one conducting element (54) which surrounds the solenoid (2), and the core (3), the armature (8), the return flow element (10) and the conducting element (54) form a closed magnetic circuit.

## Revendications

1. Soupape à commande électromagnétique (1), notamment injecteur de carburant pour des installations d'injection de carburant équipant des moteurs à combustion interne, comprenant
un noyau (3) entouré d'une bobine électromagnétique (2), un induit (8) au voisinage du noyau (3) pour actionner un obturateur de soupape (47) coopérant avec un siège de soupape, et un organe de retour de flux (10) entourant l'induit (8), cet organe de retour de flux étant séparé magnétiquement du noyau (3) par une zone de séparation (12),
**caractérisée en ce que**
le noyau (3) et/ou le corps de retour de flux (10) sont en une matière ferritique ou ferromagnétique dont la perméabilité dépend de la tension mécanique à laquelle est soumis le matériau, et
le noyau (3) et/ou le corps de retour de flux (10) sont serrés mécaniquement dans une zone limite entre le noyau (3) et le corps de retour de flux (10) pour former la zone de séparation (12).

2. Soupape selon la revendication 1,
**caractérisée en ce que**
le matériau du noyau (3) et/ou celui du corps de retour de flux (10) sont soumis à une tension mécanique propre du fait de la déformation plastique au niveau de la zone de séparation magnétique (12).

3. Soupape selon l'une quelconque des revendications 1 ou 2,
**caractérisée en ce que**
le noyau (3) et le corps de retour de flux (10) sont réalisés sous la forme d'un composant d'une seule pièce (42) dans laquelle la zone de séparation (12) est réalisée par déformation plastique.

4. Soupape selon la revendication 3,
**caractérisée en ce que**
le composant d'une seule pièce (42), qui constitue le noyau (3) et le corps de retour de flux (10), entoure l'induit (8) à son extrémité adjacente au noyau (3) pour réaliser radialement, entre la zone de séparation (12) déformée plastiquement et l'induit (8), une cavité annulaire (60).

5. Soupape selon la revendication 4,
**caractérisée en ce que**
la cavité annulaire (60) s'étend dans la direction axiale au-delà d'un entrefer (9) réalisé entre le noyau (3) et l'induit (8).

6. Soupape selon l'une quelconque des revendications 1 à 5,
**caractérisée en ce que**
le corps de retour de flux (10) qui entoure l'induit (8) est de forme tubulaire et sert en même temps de support de siège de soupape portant un organe formant siège de soupape (50) sur lequel est réalisé le siège de soupape.

7. Soupape selon l'une quelconque des revendications 1 à 6,
**caractérisée en ce que**
le corps de retour de flux (10) et le noyau (3) sont reliés par au moins un élément conducteur (54) entourant la bobine magnétique (2) et le noyau (3), l'induit (8), le corps de retour de flux (10) et l'élément conducteur (54) constituent un circuit de flux magnétique fermé.
